# EUROPÄISCHE PATENTSCHRIFT

(11) **EP 2 428 602 B1**
(45) Veröffentlichungstag und Bekanntmachung des Hinweises auf die Patenterteilung: **26.08.2015**
(21) Anmeldenummer: 10009428.3
(22) Anmeldetag: 10.09.2010
(51) Int. Cl.: D04B 27/32

(54) **Legenadelanordnung für eine Jacquard-Legebarre und Jacquard-Legebarre**
Guide needle assembly for a Jacquard guide bar and Jacquard guide bar
Agencement d'aiguille d'alimentation pour une barre d'alimentation à jacquard et barre d'alimentation à jacquard

(43) Veröffentlichungstag der Anmeldung: 14.03.2012
(73) Patentinhaber: Karl Mayer Textilmaschinenfabrik GmbH, 63179 Obertshausen (DE); Johnson Matthey Catalysts (Germany) GmbH, 96257 Redwitz (DE)
(72) Erfinder: Ballas, Rüdiger, Dr., 64625 Bensheim-Auerbach (DE); Zimmermann, Matthias, 63110 Rodgau (DE); Klump, Stefan, 96215 Lichtenfels (DE); Rüttel, Martin, 96271 Grub am Forst (DE); Kremer, Hubertus, 96349 Steinwiesen (DE); Günther, Jürgen, 96342 Stockheim (DE)
(74) Vertreter: Knoblauch, Andreas

(56) Entgegenhaltungen:
- EP-A1- 2 192 218
- DE-A1- 19 613 385

## Beschreibung

Die Erfindung betrifft eine Legenadelanordnung für eine Jacquard-Legebarre mit einem Träger, mehreren Legenadeln, die am Träger angeordnet sind, wobei jede Legenadel mit mindestens einem Versatzantrieb versehen ist, und einer Treibereinrichtung, die mit den Versatzantrieben elektrisch verbunden ist, wobei die Treibereinrichtung lösbar mit dem Träger verbunden ist.

Ferner betrifft die Erfindung eine Jacquard-Legebarre mit einem Barrenkörper und mindestens einer derartigen Legenadelanordnung.

Eine derartige Legenadelanordnung für eine Jacquard-Legebarre und eine derartige Jacquard-Legebarre sind aus EP 2 192 218 A1 bekannt. Hier können die Legenadeln einzeln in eine Legebarre eingesetzt werden. Die Legebarre weist zu diesem Zweck eine Reihe von Schlitzen auf, die zur Positionierung der Legenadeln mit ihren Versetzantrieben dienen. Jede Legenadel weist mehrere elektrische Kontakte auf, die in Form von Stiften ausgebildet sind. Die Stifte einer Gruppe von Legenadeln können mit einem gemeinsamen Stecker verbunden werden, der für jeden Stift eine Steckbuchse aufweist. Mit Hilfe des Steckers kann die Gruppe von Legenadeln gleichzeitig an der Legebarre befestigt werden.

Eine weitere Legenadelanordnung für eine Jacquard-Legebarre und eine derartige Jacquard-Legebarre sind beispielsweise aus DE 196 13 385 C2 bekannt. Hier sind jeweils mehrere Legenadeln an einem Halter befestigt. Der Halter ist an einem Segment befestigt, das wiederum an dem Barrenkörper festgelegt ist. Das Segment weist Kontakte auf, die in Form von Steck- oder Schneid-Klemm-Kontakten ausgebildet sind, die mit Adern einer Busleitung in Kontakt treten können, die an dem Barrenkörper angeordnet ist. Der Kontakt kommt dann zustande, wenn das Segment am Barrenkörper befestigt wird.

Jacquard-Legebarren sind in besonderem Maße geeignet, Wirkwaren mit Mustern zu erzeugen und zwar auch dann, wenn diese Muster einen komplizierteren Aufbau haben sollten. Hierzu können die Legenadeln durch die Versatzantriebe einzeln angesteuert werden, so dass sich die durch die Versatzantriebe erzeugte Bewegung der Legenadeln der Versatzbewegung des Barrenkörpers überlagert. Damit ergeben sich zusätzliche Musterungsmöglichkeiten.

Auch bei einer Jacquard-Legenadel können im Betrieb Störungen auftreten. Beispielsweise kann eine Legenadel brechen oder auf andere Weise defekt werden. Die Versatzantriebe können ausfallen oder ihre Funktion nicht mehr in gewünschtem Maße erfüllen. Schließlich ist es auch möglich, dass die Treibereinrichtung defekt wird und ausgetauscht werden muss.

Im bekannten Fall wird hierzu ein komplettes Segment vom Barrenkörper gelöst und ausgetauscht. Dies ermöglicht eine relativ rasche Reparatur der Legebarre, ist aber ansonsten relativ aufwändig. Es wird nämlich nicht nur die defekte Legenadel ausgetauscht, sondern ein komplettes Segment mit Halterung und Legenadeln sowie den Versatzantrieben. Die Versatzantriebe sind üblicherweise als Piezo-Keramiken ausgebildet. Piezo-Keramiken sind ein nicht zu vernachlässigender Kostenfaktor bei der Herstellung der Legenadelanordnung. Wenn also ein komplettes Segment ausgetauscht werden muss, dann werden auch viele intakte Versatzantriebe und Legenadeln entsorgt, obwohl dies an und für sich nicht erforderlich wäre. Der Ausbau einer Legenadel bzw. der Versatzantriebe rechnet sich in vielen Fällen nicht, weil hier ein Kunststoff-Gusskörper zerstört werden muss.

Der Erfindung liegt die Aufgabe zugrunde, Reparaturkosten niedrig zu halten.

Diese Aufgabe wird bei einer Legenadelanordnung der eingangs genannten Art dadurch gelöst, dass jeder Versatzantrieb mindestens einen Federkontakt aufweist, an dem die Treibereinrichtung mit einer Kontaktfläche anliegt.

Mit dieser Ausgestaltung schafft man die Möglichkeit, die Treibereinrichtung von den Versatzantrieben elektrisch und mechanisch zu trennen, so dass man bei Auftreten eines Defekts zunächst einmal untersuchen kann, ob die Treibereinrichtung defekt ist oder ein Versatzantrieb an einer der Legenadeln. Wenn die Treibereinrichtung defekt ist, dann reicht es aus, die Treibereinrichtung auszutauschen. Die Legenadeln mit ihren Versatzantrieben können unverändert belassen werden. Insbesondere muss man keine intakten Versatzantriebe entsorgen. Wenn lediglich der Versatzantrieb oder die Versatzantriebe einer einzelnen Legenadel defekt sind, dann ist es auf diese Weise ebenfalls möglich, diese einzelne Legenadel nach dem Entfernen der Treibereinrichtung auszutauschen. Sobald die Treibereinrichtung vom Träger und damit von den Legenadeln mit ihren Versatzantrieben entfernt worden ist, sind die Legenadeln frei zugänglich. Die Legenadeln sind in diesem Fall einzeln in dem Träger angeordnet und können dementsprechend einzeln aus dem Träger entnommen und dort wieder eingesetzt werden. Natürlich kann man bei einem Defekt einer Legenadelanordnung diese Legenadelanordnung gegen eine andere Legenadelanordnung austauschen. Man kann dann aber in einer Werkstatt die Legenadelanordnung untersuchen und nur die Teile ersetzen oder austauschen, die tatsächlich defekt sind. Durch die Verwendung von Federkontakten erreicht man eine zuverlässige elektrische Verbindung zwischen der Treibereinrichtung und den Versatzantrieben. Die Federkontakte bewirken, dass der elektrische Anschluss eines Versatzantriebes mit einer ausreichenden Kraft an der Treibereinrichtung anliegt und zwar ohne dass es zu einer Zerstörung oder Beschädigung anderer Teile kommt, wie beispielsweise bei einem Steck- oder Schneid-Kontakt. Man ist daher in der Lage, einen elektrischen Kontakt zwischen der Treibereinrichtung und dem Versatzantrieb wiederholt zu lösen und herzustellen. Dies hält die Reparaturkosten vergleichsweise niedrig.

Vorzugsweise ist bei mindestens einer Legenadel ein mechanisches Widerlager vorgesehen, in dem die Treibereinrichtung verschwenkbar ist. Man kann dadurch erreichen, dass die Treibereinrichtung praktisch senkrecht auf die Federkontakte zu bewegt wird, so dass die Federn der Federkontakte entgegen ihrer Wirkrichtung beaufschlagt werden. Ein seitliches Verschieben der Treibereinrichtung gegenüber dem Kontakt wird vermieden. Dadurch ist es möglich, elektrische Kontakte wiederholt herzustellen oder zu lösen, ohne dass die Gefahr einer Beschädigung besteht.

Vorzugsweise weist die Treibereinrichtung eine Befestigung am Träger auf. Damit kann man zwei Effekte erreichen. Zum einen wird die Treibereinrichtung in einer Position am Träger fixiert, in der ihre Kontaktflächen in der richtigen Lage relativ zu Federkontakten der Versatzantriebe liegt. Zum anderen kann die Treibereinrichtung verwendet werden, um die Legenadeln zusätzlich am Träger festzuhalten. Sobald die Treibereinrichtung montiert ist, können die Legenadeln nicht mehr aus dem Träger entnommen werden.

Vorzugsweise sind gleichartige Kontakte aller Legenadeln entlang einer geraden Linie angeordnet. Dies erleichtert die Austauschbarkeit von Legenadeln oder Einheiten, die die Legenadeln und Versatzantriebe aufweisen. Man kann so auf einfache Weise sicherstellen, dass man nicht für unterschiedliche Legenadeln unterschiedliche Treibereinrichtungen benötigt. Die Treibereinrichtung kann im Hinblick auf ihre Kontaktflächen relativ einfach ausgebildet sein.

Vorzugsweise weist jede Legenadel mindestens zwei Versatzantriebe auf, wobei jeder Versatzantrieb einen eigenen Federkontakt aufweist und die Federkontakte der Versatzantriebe in Breitenrichtung und in Längsrichtung der Legenadeln zueinander versetzt sind. Damit wird ein ausreichend großer Abstand zwischen den Kontakten der Versatzantriebe geschaffen. Man kann dann einerseits die Treibereinrichtung mit ausreichend großen Kontaktflächen versehen, damit man in jedem Fall einen zuverlässigen elektrischen Kontakt zwischen der Treibereinrichtung und den Versatzantrieben erreicht. Andererseits kann man aber auch dafür sorgen, dass ein ausreichender Abstand zwischen den Kontaktflächen besteht, so dass die Gefahr einer gegenseitigen Beeinflussung der Versatzantriebe auf elektrischem Wege über die Kontaktflächen oder eine andere Art von Kurzschluss nicht gegeben ist.

Bevorzugterweise weisen die Versatzantriebe einer Legenadel einen gemeinsamen Massekontakt auf. Die Versatzantriebe einer Legenadel haben also eine gemeinsame Masse und damit auch einen gemeinsamen Massekontakt. Dies hält den Aufwand für den mechanischen und elektrischen Aufbau der Legenadelanordnung gering.

Vorzugsweise weisen die Federkontakte jeweils federnde Hebel auf. Federnde Hebel erlauben einen relativ großen Federweg bei geringem mechanischem Aufwand. Beispielsweise kann ein derartiger federnder Hebel eine U- oder V-Form aufweisen, wobei ein freies Ende mit dem Versatzantrieb elektrisch fest verbunden ist, während das andere freie Ende einen Federkontakt bildet, der an der Treibereinrichtung anliegt.

Bevorzugterweise sind die Legenadeln in Haltern für Versatzantriebe angeordnet, die sich insbesondere in Versatzrichtung öffnende Fenster aufweisen, in denen die Federkontakte angeordnet sind. Dies ergibt einen relativ einfachen mechanischen Aufbau. Die Halter für Versatzantriebe können beispielsweise zumindest teilweise aus einem Kunststoff gebildet sein, so dass sie mithilfe eines Spritzgussverfahrens gefertigt werden können. In einem derartigen Kunststoffteil lassen sich dann die Federkontakte leicht unterbringen.

Auch ist von Vorteil, wenn die Federkontakte in Längsrichtung der Legenadel zueinander versetzt angeordnet sind. Damit ergibt sich auch bei dicht nebeneinander angeordneten Legenadeln ein für eine elektrische Isolation ausreichender Abstand zwischen den Federkontakten benachbarter Legenadeln, so dass Kurzschlüsse nicht zu befürchten sind.

Die Aufgabe wird bei einer Jacquard-Legebarre der eingangs genannten Art dadurch gelöst, dass die Legenadelanordnung wie oben beschrieben ausgebildet ist.

Man kann, wie erwähnt, dann relativ einfache Reparaturmaßnahmen vornehmen. Zwar ist es immer noch günstig, eine Legenadelanordnung, die defekt ist, gegen eine intakte Legenadelanordnung auszutauschen. Man kann aber die Legenadelanordnung dann zumindest soweit zerlegen, dass einzelne wertvolle Teile erhalten bleiben.

Vorzugsweise ist der Barrenkörper zumindest teilweise elektrisch leitfähig ausgebildet und die Treibereinrichtung liegt elektrisch leitend an einem leitfähigen Bereich des Barrenkörpers an. Man kann auf diese Weise den Barrenkörper selbst als Leiter ausnutzen, beispielsweise als Masseleiter. In einfachen Fällen lässt sich dies beispielsweise dadurch realisieren, dass der Barrenkörper aus einem kohlefaserverstärkten Kunststoff oder einem Metall gebildet ist. Wenn die Barre einen Korpus aus einem elektrisch nicht leitenden Material aufweist, kann man sie dadurch leitfähig machen, dass man beispielsweise Leiter, insbesondere Flachleiter, auf den Korpus aufbringt.

In einer alternativen oder zusätzlichen Ausgestaltung kann vorgesehen sein, dass der Barrenkörper eine Bus-Leitung bildet. In einer Bus-Leitung können Steuerbefehle für die Treibereinrichtungen seriell übertragen werden, so dass man nicht mehr eine Vielzahl von einzelnen Adern einer Leitung benötigt, sondern man im Grunde mit zwei oder drei Leitungsstrecken auskommt. Die Adressierung der einzelnen Legenadeln erfolgt dann dadurch, dass jedem Befehl eine Adresse vorangestellt wird.

Die Erfindung wird im Folgenden anhand eines bevorzugten Ausführungsbeispiels in Verbindung mit einer Zeichnung beschrieben. Hierin zeigen:
- Fig. 1: eine perspektivische Darstellung einer Legenadelanordnung,
- Fig. 2: eine Seitenansicht einer abgewandelten Legendelanordnung,
- Fig. 3: einen Legenadelhalter in perspektivischer Darstellung im Ausschnitt aus einem ersten Blickwinkel und
- Fig. 4: den Legenadelhalter aus einem anderen Blickwinkel.

Eine Legenadelanordnung 1 nach Fig. 1 weist einen Träger 2 auf, an dem eine Vielzahl von Legenadeln 3 in der gewünschten Teilung angeordnet sind. Jede Legenadel 3 ist in einem Halter 4 angeordnet, beispielsweise in eine Öffnung an der Spitze des Halters 4 eingesteckt. Jeder Nadelhalter 4 weist zwei Versatzantriebe 5 auf, von denen in Fig. 1 nur ein Versatzantrieb eines äußeren Halters 4 zu erkennen ist. Auf der gegenüberliegenden Seite des Halters 4 ist ein gleichartiger Versatzantrieb angeordnet.

Die Versatzantriebe 5 sind in an sich bekannter Weise als Piezo-Keramiken ausgebildet, die bei einer Beaufschlagung mit einer vorbestimmten Spannung einen Versatz des Halters 4 bewirken. Dieser Versatz bewirkt, dass die Legenadel in eine Versatzrichtung bewegt wird. Die Versatzrichtung ist die Richtung, entlang der sämtliche Legenadeln 3 einer Legenadelanordnung 1 hintereinander angeordnet sind.

Die Ansteuerung der Versatzantriebe 5 aller Halter 4 der Legenadelanordnung 1 erfolgt über eine Treibereinrichtung 6. Die Treibereinrichtung 6 weist im vorliegenden Fall einen Schaltungsträger 7 auf, beispielsweise eine Platine aus einem Epoxyd-Harz, auf dem ein oder mehrere elektrische Bauelemente 8, beispielsweise ein Mikroprozessor, angeordnet sind. Leitungen 9 auf dem Schaltungsträger stellen dann elektrische Pfade zur Verfügung, durch die elektrische Signale von den elektrischen Bauelementen zu den einzelnen Versatzantrieben 5 geleitet werden können. Die Treibereinrichtung 6 kann über Kabel 10 angesteuert werden, so dass die einzelnen Legenadeln 3 in gewünschter Weise bewegt werden können.

Die nähere Erläuterung einer derartigen Legenadelanordnung erfolgt hauptsächlich anhand von Fig. 2, die eine geringfügig abgewandelte Ausgestaltung einer Legenadelanordnung 1 an einer Jacquard-Legebarre 11 darstellt. Die Jacquard-Legebarre 11 weist einen Barrenkörper 12 auf, mit einem Profil 13, in das der Träger 2 eingehängt ist. Der Träger 2 ist dann mit nicht näher dargestellten Mitteln, beispielsweise Schrauben, die durch eine Öffnung 14 (Fig. 1) geführt werden können, an dem Barrenkörper 12 befestigt.

Der Barrenkörper 12 weist zwei leitfähige Bereiche 15, 16 auf. Der leitfähige Bereich 16 bildet eine Masse-Leitung. Wenn der Barrenkörper 12 insgesamt elektrisch leitfähig ist, dann kann der leitfähige Bereich 16 auch durch den Barrenkörper 12 insgesamt ersetzt werden. Der leitfähige Bereich 15 muss dann lediglich vom Barrenkörper 12 elektrisch isoliert werden.

Der leitfähige Bereich 15 ist als Bus-Leitung ausgebildet. Über eine Bus-Leitung können Befehle zur Ansteuerung der Versatzantriebe seriell übertragen werden. Hierzu ist es lediglich erforderlich, dass jeder Befehl auch mit einer Adresse verbunden ist, die angibt, welche Legenadelanordnung 1 am Barrenkörper 12 angesteuert werden soll und welche Legenadel 3 in dieser Legenadelanordnung bewegt werden soll.

Im Übrigen sind die gleichen Elemente wie in Fig. 1 mit den gleichen Bezugszeichen versehen.

Der Träger 2 weist ein Profil 17 auf, in das eine Spitze 18 am Halter 4 eingesetzt werden kann. Ferner weist der Träger 2 einen Vorsprung 19 auf, in den teilungsgerecht Schlitze 20 eingefräst sind, in die eine Fahne 21 eingreift. Die Nuten für die Fahnen 21 und 22 stimmen überein und sind vorzugsweise im gleichen Arbeitsgang hergestellt, beispielsweise durch Fräsen. Ein Exzenterstift 23 ist zwischen dem Vorsprung 19 und dem Halter 4 angeordnet und drückt den Halter 4 mit seiner Spitze 18 in das Profil 17 des Trägers 2.

Jeder Halter 4 weist einen Kopf 24 auf. Der Kopf 24 weist an dem Ende, der der Legenadel 3 zugewandt ist, einen hakenartigen Fortsatz 25 auf, in den der Schaltungsträger 7 der Treibereinrichtung 6 eingesetzt ist. Wenn der Schaltungsträger 7 in diesem Fortsatz 25 eingesetzt ist, dann kann der Schaltungsträger 7 gegenüber dem Träger 2 verschwenkt werden. Dies ist durch einen Doppelpfeil 26 symbolisiert.

Am Kopf 24 sind für jeden Versatzantrieb 5 jeweils ein Arbeitskontakt 27, 28 und für beide Versatzantriebe gemeinsam ein Massekontakt 29 vorgesehen.

Die beiden Arbeitskontakte 27, 28 sind sowohl in Breitenrichtung als auch in Längsrichtung der Legenadeln 3 und der Halter 4 relativ zueinander versetzt angeordnet, d.h. sie haben einen vergleichsweise großen Abstand zueinander.

Alle Kontakte 27-29 sind als Federkontakte ausgebildet. Sie sind also elastisch nachgiebig ausgebildet. Zu diesem Zweck weist, wie dies in den Fig. 2 bis 4 zu erkennen ist, der Arbeitskontakt 27 einen Federhebel 30 auf und der Arbeitskontakt 28 einen Federhebel 31. Ein entsprechender Federhebel für den Massekontakt 29 ist nicht dargestellt. Die Federhebel sind dabei in Fenstern 32 angeordnet, die sich im Kopf 24 des Nadelhalters in Versatzrichtung öffnen.

Die Federhebel 30, 31 sind in Längsrichtung der Legenadel 3 relativ zueinander versetzt. Da die Legenadeln 3 untereinander gleich aufgebaut sind, führt dies dazu, dass alle Federkontakte 30 in einem Bereich liegen, der näher an der Legenadel 3 liegt, und alle Federkontakte 31 in einem Bereich liegen, der näher an der Fahne 21 liegt. Damit ergibt sich auch dann, wenn die Legenadeln dicht benachbart sind, ein für eine elektrische Isolierung ausreichender Abstand zwischen Federkontakten 30, 31 benachbarter Legenadeln 3.

Die Federhebel 30 haben eine V-Form (Fig. 3 und 4) oder eine U-Form (Fig. 2). In allen Fällen ermöglichen sie einen relativ großen Federweg und gewährleisten gleichzeitig, dass ihre Arbeitskontakte 27, 28 bzw. der Massekontakt 29 zuverlässig an Kontaktflächen am Schaltungsträger 7 anliegen.

Wenn der Schaltungsträger 7 entlang des Doppelpfeils 26 im Fortsatz 25 verschwenkt wird, dann kommen diese Kontaktflächen 33 annähernd senkrecht auf die Arbeitskontakte 27, 28 bzw. den Massekontakt 29 zu, so dass dann, wenn der Schaltungsträger 7 in seiner endgültigen Position ist, die Federhebel 30, 31 nur zusammengedrückt werden, nicht jedoch seitlich verlagert werden müssen. In der endgültigen Position wird dann die Treibereinrichtung 6 mithilfe beispielsweise einer Schraube 34 mit dem Träger 2 verbunden.

Die Schraube 34 kann gleichzeitig einen elektrischen Kontakt zum leitfähigen Bereich 16 herstellen. Darüber hinaus ist ein Kontaktstift 35 vorgesehen, der ebenfalls federnd ausgebildet ist. Der Kontaktstift 35 stellt dann eine elektrische Verbindung zwischen der Treibereinrichtung 6 und dem leitfähigen Bereich 15 am Barrenkörper 12 her. Mit einer Schraube 36 ist eine elektrisch leitfähige Verbindung zum Barrenkörper 12 hergestellt.

Gleichartige Kontakte der Versatzantriebe 5 liegen alle auf einer Linie, die sich in Versatzrichtung erstreckt. Dies lässt sich in Fig. 1 anhand von Kontaktaugen 37 für die Massekontakte 29, 38 für die Arbeitskontakte 27 und 39 für die Arbeitskontakte 28 erkennen. Jedem Kontaktauge 37-39 liegt eine Kontaktfläche gegenüber.

Sollte im Betrieb ein Defekt auftreten, dann muss man lediglich den Träger 2 einer Legenadelanordnung 1 von dem Barrenkörper 12 lösen. Bei einer Ausgestaltung nach Fig. 1 muss man auch eine Verbindung des Kabels 10 zur Wirkmaschine lösen. Dies ist bei der Ausgestaltung nach Fig. 2 nicht mehr erforderlich. Dort wird beim Abnehmen des Träges 2 vom Barrenkörper 12 gleichzeitig auch die elektrische Verbindung zwischen der Treibereinrichtung 6 und einer nicht näher dargestellten Steuereinrichtung der Wirkmaschine gelöst.

Die Legenadelanordnung 1 kann dann durch eine neue und intakte Legenadelanordnung 1 ersetzt werden.

Die defekte Legenadelanordnung kann in einer Werkstatt untersucht werden. Nach Abnehmen der Treibereinrichtung 6 kann die Treibereinrichtung 6 auf Funktionstüchtigkeit überprüft werden. Nach Lösen des Exzenterstiftes 23 kann jeder Halter 4 einzeln aus dem Träger 2 entnommen werden. Wenn beispielsweise lediglich ein Versatzantrieb eines Halters 4 defekt ist, dann reicht es aus, diesen Halter 4 auszutauschen. Die übrigen Halter mit ihren Versatzantrieben 5 können im Träger 2 verbleiben.

Nach erfolgtem Austausch von Haltern 4 und/oder einer Treibereinrichtung 6 kann die Treibereinrichtung 6 wieder an dem Fortsatz 25 angesetzt und dort verschwenkt werden. Mit der Anlage der Treibereinrichtung 6 am Kopf 24 aller Halter 4 ist dann der elektrische Kontakt zwischen der Treibereinrichtung 6 und den Versatzantrieben 5 hergestellt. Dabei ist es nicht erforderlich, dass die Treibereinrichtung tatsächlich in identischer Weise an allen Köpfen 24 anliegt, weil die Federkontakte 27-29 einen gewissen Ausgleich ermöglichen.

Mit der Montage der Legenadelanordnung 1 am Barrenkörper 12 ist dann (jedenfalls bei der Ausgestaltung nach Fig. 2) auch die elektrische Verbindung zur Steuereinrichtung der Wirkmaschine hergestellt, so dass die Wirkmaschine nach einer relativ kurzen Unterbrechung schnell weiter arbeiten kann.

In an sich bekannter Weise sind am Träger 2 noch Anschläge 40 vorgesehen, die die Bewegungen der Legenadeln 3 in Versatzrichtung jeweils begrenzen.

## Patentansprüche

1. Legenadelanordnung (1) für eine Jacquard-Legebarre (11) mit einem Träger (2), mehreren Legenadeln (3), die am Träger (2) angeordnet sind, wobei jede Nadel (3) mit mindestens einem Versatzantrieb (5) versehen ist, und einer Treibereinrichtung (6), die mit den Versatzantrieben (5) elektrisch verbunden ist, wobei die Treibereinrichtung (6) lösbar mit dem Träger (2) verbunden ist, **dadurch gekennzeichnet, dass** jeder Versatzantrieb (5) mindestens einen Federkontakt (27-29) aufweist, an dem die Treibereinrichtung (6) mit einer Kontaktfläche (33) anliegt.

2. Legenadelanordnung nach Anspruch 1, **dadurch gekennzeichnet, dass** bei mindestens einer Legenadel (3) ein mechanisches Widerlager (25) vorgesehen ist, in dem die Treibereinrichtung (6) verschwenkbar ist.

3. Legenadelanordnung nach Anspruch 1 oder 2, **dadurch gekennzeichnet, dass** die Treibereinrichtung (6) eine Befestigung (34) am Träger (2) aufweist.

4. Legenadelanordnung nach einem der Ansprüche 1 bis 3, **dadurch gekennzeichnet, dass** gleichartige Kontakte (27-29) aller Legenadeln (3) entlang einer geraden Linie angeordnet sind.

5. Legenadelanordnung nach einem der Ansprüche 1 bis 4, **dadurch gekennzeichnet, dass** jede Legenadel (3) mindestens zwei Versatzantriebe (5) aufweist, wobei jeder Versatzantrieb (5) einen eigenen Federkontakt aufweist und die Federkontakte der Versatzantriebe in Breitenrichtung und in Längsrichtung der Legenadeln (3) zueinander versetzt sind.

6. Legenadelanordnung nach Anspruch 5, **dadurch gekennzeichnet, dass** die Versatzantriebe (5) einer Legenadel (3) einen gemeinsamen Massekontakt (29) aufweisen.

7. Legenadelanordnung nach einem der Ansprüche 1 bis 6, **dadurch gekennzeichnet, dass** die Federkontakte jeweils federnde Hebel (30, 31) aufweisen.

8. Legenadelanordnung nach einem der Ansprüche 1 bis 7, **dadurch gekennzeichnet, dass** die Legenadeln (3) in Haltern (4) für Versatzantriebe angeordnet sind, die sich insbesondere in Versatzrichtung öffnende Fenster (32) aufweisen, in denen die Federkontakte (30, 31) angeordnet sind.

9. Legenadelanordnung nach einem der Ansprüche 1 bis 8, **dadurch gekennzeichnet, dass** die Federkontakte (30, 31) in Längsrichtung der Legenadel (3) zueinander versetzt angeordnet sind.

10. Jacquard-Legebarre (11) mit einem Barrenkörper (12) und mindestens einer Legenadelanordnung (1) nach einem der Ansprüche 1 bis 9.

11. Jacquard-Legebarre nach Anspruch 10, **dadurch gekennzeichnet, dass** der Barrenkörper (12) zumindest teilweise elektrisch leitfähig ausgebildet ist und die Treibereinrichtung (6) elektrisch leitend an einem leitfähigen Bereich (15, 16) des Barrenkörpers (12) anliegt.

12. Jacquard-Legebarre nach Anspruch 10 oder 11, **dadurch gekennzeichnet, dass** der Barrenkörper eine Bus-Leitung bildet.

## Claims

1. Guide needle assembly (1) for a jacquard guide bar (11), comprising a support (2), a plurality of guide needles (3) which are arranged on the support (2), each needle (3) being provided with at least one racking drive (5), and a driver device (6) which is electrically connected to the racking drives (5), the driver device (6) being releasably connected to the support (2), **characterised in that** each racking drive (5) comprises at least one spring contact (27-29) on which a contact surface (33) of the driver device (6) rests.

2. Guide needle assembly according to claim 1, **characterised in that**, for at least one guide needle (3), a mechanical abutment (25) is provided in which the driver device (6) can pivot.

3. Guide needle assembly according to either claim 1 or claim 2, **characterised in that** the driver device (6) comprises an attachment (34) to the support (2).

4. Guide needle assembly according to any of claims 1 to 3, **characterised in that** similar contacts (27-29) for all the guide needles (3) are arranged in a straight line.

5. Guide needle assembly according to any of claims 1 to 4, **characterised in that** each guide needle (3) comprises at least two racking drives (5), each racking drive (5) comprising its own spring contact and the spring contacts of the racking drives being offset from one another in the width direction and the longitudinal direction of the guide needles (3).

6. Guide needle assembly according to claim 5, **characterised in that** the racking drives (5) of a guide needle (3) comprise a joint earthing contact (29).

7. Guide needle assembly according to any of claims 1 to 6, **characterised in that** the spring contacts each comprise resilient levers (30, 31).

8. Guide needle assembly according to any of claims 1 to 7, **characterised in that** the guide needles (3) are arranged in holders (4) for racking drives, which holders comprise windows (32) which open in particular in the racking direction and in which the spring contacts (30, 31) are arranged.

9. Guide needle assembly according to any of claims 1 to 8, **characterised in that** the spring contacts (30, 31) are offset from one another in the longitudinal direction of the guide needle (3).

10. Jacquard guide bar (11) comprising a bar body (12) and at least one guide needle assembly (1) according to any of claims 1 to 9.

11. Jacquard guide bar according to claim 10, **characterised in that** the bar body (12) is electrically conductive at least in part and the driver device (6) rests on a conductive region (15, 16) of the bar body (12) in an electrically conducting manner.

12. Jacquard guide bar according to either claim 10 or claim 11, **characterised in that** the bar body forms a bus line.

## Revendications

1. Agencement d'aiguilles à passettes (1) pour une barre à passettes Jacquard (11) avec un support (2), avec plusieurs aiguilles à passettes (3) qui sont agencées sur le support (2), chaque aiguille (3) étant munie d'au moins un dispositif d'entraînement en décalage (5), et avec un dispositif d'attaque (6) qui est relié électriquement aux dispositifs d'entraînement en décalage (5), le dispositif d'attaque (6) étant relié de manière amovible au support (2), **caractérisé en ce que** chaque dispositif d'entraînement en décalage (5) comporte au moins un contact à ressort (27-29) contre lequel le dispositif d'attaque (6) s'appuie avec une surface de contact (33).

2. Agencement d'aiguilles à passettes selon la revendication 1, **caractérisé en ce qu'**il est prévu pour au moins une aiguille à passettes (3) une butée mécanique (25) dans laquelle le dispositif d'attaque (6) peut pivoter.

3. Agencement d'aiguilles à passettes selon la revendication 1 ou 2, **caractérisé en ce que** le dispositif d'attaque (6) comporte une fixation (34) sur le support (2).

4. Agencement d'aiguilles à passettes selon l'une des revendications 1 à 3, **caractérisé en ce que** des contacts de même type (27-29) de toutes les aiguilles à passettes (3) sont agencés le long d'une ligne droite.

5. Agencement d'aiguilles à passettes selon l'une des revendications 1 à 4, **caractérisé en ce que** chaque aiguille à passettes (3) comporte au moins deux dispositifs d'entraînement en décalage (5), chaque dispositif d'entraînement en décalage (5) comportant son propre contact à ressort et les contacts à ressort des dispositifs d'entraînement en décalage étant décalés les uns par rapport aux autres dans le sens de la largeur et dans le sens de la longueur des aiguilles à passettes (3).

6. Agencement d'aiguilles à passettes selon la revendication 5, **caractérisé en ce que** les dispositifs d'entraînement en décalage (5) d'une aiguille à passettes (3) comportent un contact de masse commun (29).

7. Agencement d'aiguilles à passettes selon l'une des revendications 1 à 6, **caractérisé en ce que** les contacts à ressort comportent à chaque fois des leviers faisant ressort (30, 31).

8. Agencement d'aiguilles à passettes selon l'une des revendications 1 à 7, **caractérisé en ce que** les aiguilles à passettes (3) sont agencées dans des dispositifs de retenue (4) pour dispositifs d'entraînement en décalage qui comportent des fenêtres (32) qui s'ouvrent notamment dans la direction de décalage et dans lesquelles sont agencés les contacts à ressort (30, 31).

9. Agencement d'aiguilles à passettes selon l'une des revendications 1 à 8, **caractérisé en ce que** les contacts à ressort (30, 31) sont agencés décalés les uns par rapport aux autres dans le sens de la longueur des aiguilles à passettes (3).

10. Barre à passettes Jacquard (11) avec un corps de barre (12) et avec au moins un agencement d'aiguilles à passettes (1) selon l'une des revendications 1 à 9.

11. Barre à passettes Jacquard selon la revendication 10, **caractérisée en ce que** le corps de barre (12) est conçu au moins en partie électriquement conducteur et **en ce que** le dispositif d'attaque (6) s'appuie de façon électriquement conductrice contre une zone conductrice (15, 16) du corps de barre (12).

12. Barre à passettes Jacquard selon la revendication 10 ou 11, **caractérisée en ce que** le corps de barre constitue une ligne omnibus.
